# FASCICULE DE BREVET EUROPEEN

(11) **EP 1 764 070 B1**
(45) Date de publication et mention de la délivrance du brevet: **07.11.2012**
(21) Numéro de dépôt: 06120679.3
(22) Date de dépôt: 14.09.2006
(51) Int. Cl.: A61G 5/14, A61G 5/12

(54) **Siege verticalisateur a moyens de reglage de l'inclinaison du repose-pieds en position verticalisee.**
Aufrichtstuhl mit Einstellungsvorrichtung des Fußstützneigungswinkels in stehender Position
Standing-up aid with means to set the inclination of the footrest in vertical position

(30) Priorité: 20.09.2005 FR 0509588
(43) Date de publication de la demande: 21.03.2007
(73) Titulaire: Lifestand "Vivre Debout", 01700 Les Echets (FR)
(72) Inventeur: Porcheron, François, 69006, LYON (FR)
(74) Mandataire: Thibault, Jean-Marc

(56) Documents cités:
- EP-A- 1 275 363
- US-A- 4 809 804
- US-A- 5 609 348
- US-A- 5 884 935
- US-A- 5 984 338

## Description

La présente invention concerne les fauteuils, plus particulièrement mais non exclusivement, roulants, qui sont utilisés par les handicapés et les invalides et elle vise, indifféremment, les fauteuils roulants, pliants ou non.

Il est incontestable que les fauteuils roulants ont apporté une possibilité de mobilité aux handicapés et aux invalides. Ces fauteuils roulants possèdent, toutefois, plusieurs inconvénients tenant au fait que les utilisateurs ne peuvent occuper qu'une position assise, par ailleurs maintenue en général pendant des durées relativement longues.

Une telle position n'est pas à même d'apporter une réadaptation à la vie courante et ne facilite pas les contacts sociaux. En outre, une telle position assise, maintenue pendant des durées relativement longues, est responsable d'une dégradation physique, telle que perte d'amplitude angulaire des membres inférieurs, circulation sanguine défectueuse, ralentissement des fonctions digestives et intestinales, fragilité osseuse, etc..

Pour remédier aux inconvénients ci-dessus, il a été proposé des fauteuils dont le châssis supporte une structure articulée comprenant un dossier, une assise et un repose-pieds. Une telle structure est montée articulée par l'assise sur un axe frontal horizontal, perpendiculaire au plan de symétrie vertical du châssis. La structure articulée peut être commandée avec motorisation complète ou assistance, pour faire passer l'assise d'une position d'abaissement à une position de verticalisation et inversement. De tels fauteuils sont, généralement, qualifiés de « fauteuils verticalisateurs ».

Que la source de puissance, commandant ou permettant de commander la verticalisation et l'abaissement de la structure articulée, soit à base d'énergie électrique, de vérins élastiques, notamment à gaz, ou purement manuelle, les fauteuils du type ci-dessus ont certainement permis de résoudre, pour une grande partie, les inconvénients découlant de l'utilisation d'un fauteuil classique.

C'est certainement la raison du succès de tels fauteuils depuis déjà un certain nombre d'années. A titre de référence, il est possible de citer le brevet FR 2 529 456 qui est justement relatif à une telle conception de fauteuil verticalisateur.

Bien que donnant satisfaction, de tels fauteuils ont, semble-t-il, fait naître une objection de confort tenant, notamment, au fait qu'il n'est pas possible de faire rouler un fauteuil, tel que décrit par le brevet FR 2 529 456, lorsqu'il est en position de verticalisation.

Afin de remédier à cet inconvénient, le brevet FR 2 717 377 a proposé un fauteuil verticalisateur comprenant un châssis à roues motorisées, supportant une structure articulée comprenant une structure de support d'une assise, une structure de support d'un repose-pieds et une structure de support d'un dossier. Le fauteuil comprend, également, des moyens de support et de manoeuvre de la structure articulée qui sont interposés, entre la structure articulée et le châssis, et qui sont adaptés pour déplacer la structure articulée d'une position d'assise à une position de verticalisation et inversement. La particularité du brevet FR 2 717 377 réside dans le fait que, en position de verticalisation, d'une part, la structure articulée est reculée par rapport à la position assise ou recentrée par rapport au châssis et, d'autre part, le repose-pieds est placé à distance du sol, de sorte que le fauteuil présente une grande stabilité et peut rouler dans cette position de verticalisation. Le document US 5,609,348 présente un fauteuil similaire au précédent.

Toutefois, il est apparu, à l'usage, que ce dernier type de fauteuil n'était pas toujours en mesure de garantir à son utilisateur un confort maximum et un sentiment de sécurité en position de verticalisation. La demanderesse a eu le mérite de mettre en évidence que le confort et le sentiment de sécurité se trouvent, pour une grande part, liés à la flexion des genoux en position de verticalisation et cela, notamment, pour les utilisateurs qui n'ont jamais eu l'usage de leurs membres inférieurs et/ou présentent des membres inférieurs atrophiés.

Ainsi, l'invention concerne un fauteuil verticalisateur pour handicapés et invalides, incorporant un châssis supportant une structure articulée comprenant une structure de support d'une assise, une structure de support d'un repose-pieds, une structure de support d'un dossier et des moyens de support et de manoeuvre de la structure articulée qui sont interposés, entre la structure articulée et le châssis, et qui sont adaptés pour déplacer la structure articulée d'une position d'assise à une position de verticalisation reculée par rapport à la position d'assise et inversement.

Selon l'invention et afin de permettre un ajustement de la flexion des genoux en fonction de l'utilisateur, le fauteuil verticalisateur est caractérisé en ce qu'il comprend des moyens de réglage de l'angle entre le repose-pieds et l'assise en position de verticalisation et de réglage de l'amplitude de la rotation relative entre la structure de support de l'assise et la structure de support du repose-pied lors de la verticalisation. La mise en oeuvre de tels moyens de réglage permet de renforcer le sentiment de sécurité de l'utilisateur, notamment lorsque ses genoux doivent venir un appui sur des moyens de maintien inférieur, tels que des genouillères.

Selon l'invention, les moyens de réglage peuvent être réalisés de toute façon appropriée. Ainsi, lorsque les moyens de support du repose-pieds sont articulés par rapport aux moyens de support de l'assise, les moyens de réglage peuvent comprendre un système de came ou de bielle reliant la structure de support du repose-pieds à la structure de support de l'assise. Dans une forme préférée de réalisation, les moyens de réglage comprennent une butée réglable contre laquelle la structure de support du repose-pieds vient en appui en position de verticalisation.

Selon l'invention les structures de support de l'assise, du repose pied et du dossier peuvent être réalisées de différentes manières et, par exemple, comme cela est décrit dans le brevet FR 2 717 377.

Selon une forme préférée de réalisation de l'invention, la structure de support de l'assise comprend au moins un premier quadrilatère déformable composé de deux barres, respectivement supérieure et inférieure, définissant les grands côtés du quadrilatère, articulées, d'une part, vers leurs parties avant sur une pièce d'écartement antérieure correspondante du petit côté antérieur du quadrilatère et, d'autre part, vers leurs parties arrière par une pièce d'écartement postérieure, correspondant à un petit côté postérieur. Selon cette forme préférée de réalisation, les moyens de support et de manoeuvre de la structure articulée comprennent, d'une part, au moins un second quadrilatère déformable composé de deux bielles, respectivement inférieure et supérieure, la bielle supérieure étant articulée à l'arrière sur le châssis et à l'avant sur la barre supérieure du premier quadrilatère et la bielle inférieure étant articulée à l'arrière sur le châssis et à l'avant sur la barre inférieure du premier quadrilatère et, d'autre part, un vérin motorisé, interposé entre le châssis et un élément solidaire de la barre inférieure ou de la barre supérieure du premier quadrilatère. La structure de repose-pieds comprend au moins un montant qui est lié à la pièce d'écartement antérieure et qui vient en position de verticalisation en appui contre les moyens de réglage formés par une butée solidaire du châssis, tandis que la structure de support du dossier est articulée, à l'arrière, sur le premier quadrilatère, à l'opposé du repose-pieds, et qui comprend au moins un montant supportant le dossier.

Dans une forme de réalisation préférée, les moyens de support de l'assise et les moyens de support et de manoeuvre de la structure articulée comprendront chacun deux ensembles latéraux sensiblement parallèles.

Selon une caractéristique de l'invention, et dans le cadre de ses formes préférées de réalisation, le montant de la structure de support du repose-pieds est lié de manière rigide à la ou aux pièces d'écartement antérieures de la structure de support de l'assise.

Selon une autre caractéristique de l'invention, le fauteuil verticalisateur comprend des moyens de stabilisation qui sont mobiles entre une position de rétraction et une position d'extension dans laquelle ils s'étendent à l'opposé du repose-pieds et viennent en appui sur le sol et qui sont commandés pour être en position d'extension lorsque la structure articulée est en position de verticalisation et en position de rétraction lorsque la structure articulée est en position d'assise.

Selon encore une autre caractéristique de l'invention, la structure de support du dossier comprend un vérin motorisé qui est articulé sur la structure de support de l'assise et qui permet un réglage de l'inclinaison du dossier par rapport à l'assise.

Les différentes caractéristiques de l'invention peuvent être mises en oeuvre les unes avec les autres selon différentes combinaisons dans la mesure où elles ne sont pas incompatibles.

Par ailleurs, diverses autres caractéristiques de l'invention ressortent de la description ci-dessous, effectuée en référence aux dessins annexés qui illustrent différentes formes, non limitatives, de réalisation d'un fauteuil verticalisateur selon l'invention et possédant des moyens de réglage de l'angle entre le repose-pieds et l'assise en position de verticalisation.

La **fig. 1** est une élévation, en vue de droite partiellement coupée, d'un fauteuil selon l'invention, en position d'assise ou d'abaissement du fauteuil.

La **fig. 2** est une élévation, en vue de droite partiellement coupée, du fauteuil selon la **fig. 1**, en position de verticalisation ou debout.

La **fig. 3** est une perspective de trois quarts arrière droite du fauteuil selon les **fig. 1** et **2** en position de verticalisation.

La **fig. 4** est une perspective de trois quarts avant droite du fauteuil selon les **fig. 1** et **2** en position de verticalisation.

L'invention concerne un fauteuil verticalisateur, tel qu'illustré aux **fig. 1** à **4**, et désigné dans son ensemble par la référence **1**, susceptible de rouler en position de verticalisation et destiné à offrir la meilleure sécurité possible à son utilisateur.

Un tel fauteuil **1** comprend un châssis **2**, composé de deux demi-châssis latéraux **3** et **4**, réunis entre eux par des traverses **5** et **6**. Le châssis **2** est pourvu, de façon habituellement connue, de roues **7**, généralement porteuses, principales et motrices et de roues **8** directrices, orientables par l'intermédiaire de pivots **9**. Les roues **8** sont généralement, mais non obligatoirement, placées à la partie avant du châssis **2**, alors que les roues porteuses **7** occupent la partie arrière. Les roues **7** et **8** définissent, par les points de contact avec le sol **S**, un polygone d'appui ou de sustentation par le centre duquel passe un axe vertical **X-X'**. Les roues **7** peuvent être, avantageusement, associées à des moteurs électriques d'entraînement en rotation réversible, non représentés, susceptibles d'être alimentés à partir d'une source embarquée, également non représentée.

Le châssis **2** supporte une structure articulée **10**, maintenant une assise **A**, un dossier **D** et un repose pieds **R**, organisée pour pouvoir occuper un état stable replié, correspondant à une position dite d'assise, telle qu'illustrée par la **fig. 1** et un état stable déplié, correspondant à une position de verticalisation, telle qu'illustrée par la **fig. 2**. Dans ces deux positions et par des moyens connus de la technique et non représentés, la structure articulée est apte à supporter un handicapé ou invalide dans une position assise et dans une position verticalisée respectivement. On notera que, en position de verticalisation, la structure articulée **10** se trouve sensiblement alignée avec l'axe vertical **X-X'** et est recentrée par rapport à sa situation en position d'assise.

La structure articulée **10** est liée au châssis **2** par des moyens de support et de manoeuvre **11**. La structure articulée **10** comprend une structure **12** de support de l'assise **A**. La structure de support **12** est, selon l'exemple illustré, constituée par deux systèmes articulés latéraux **13**, symétriques par rapport à un plan sagittal **P** et qui sont plus particulièrement visibles aux **fig. 3** et **4**. Chaque système articulé **13** est destiné à être adapté latéralement sur le châssis **2**, par exemple au niveau de chacun des demi-châssis **3** et **4** par l'intermédiaire de deux ensembles latéraux **14**, constitutifs des moyens de support et de manoeuvre **11**.

Chaque système articulé **13** comprend un premier quadrilatère déformable **17**, constitué de barres supérieure **18** et inférieure **19**, bien qu'elles ne soient pas disposées, dans les représentation illustrées **fig. 1** à **4**, dans un même plan vertical. Les barres **18** et **19** sont réunies, au niveau de leur partie terminale postérieure, par un élément ou une pièce d'écartement postérieure **20**, à laquelle elles sont reliées par des pivots **20₁, 20₂**. Les barres **18** et **19** sont, en outre, réunies, au niveau de leurs parties terminales avant ou frontale, par une pièce d'écartement antérieure **21** à laquelle elles sont reliées par des pivots **21₁, 21₂**.

Ainsi, les barres inférieures **19** et supérieures **18** et leurs points d'articulation respectifs **20₁, 21₁, 20₂, 21₂** définissent les grands côtés supérieurs **G_{S}** et inférieurs **G_{I}**, tandis que la pièce d'écartement postérieure **20** définit un petit côté postérieur **P_{P}** du premier quadrilatère, la pièce d'écartement antérieure **21** définissant un petit côté antérieur **P_{A}**, comme cela ressort de la **fig. 1**.

La structure articulée **10** comprend, en outre, une structure **25** de support du repose-pieds **R** qui comprend un jambage ou montant **27**, destiné à supporter deux palettes **28** formant le repose-pieds. Le montant **27** est relié, de manière rigide, aux pièces d'écartement antérieures **21** par l'intermédiaire de traverses **29**.

La structure articulée **10** comprend enfin une structure **30** de support du dossier **D**. la structure **30** comprend deux montants **35**, chacun articulé sur le premier quadrilatère **17,** au niveau du pivot **20₁** de la pièce d'écartement postérieure 20. Selon l'exemple illustré, les montants de dossier **35** sont, par ailleurs, reliés par une traverse **36**. La structure de support du dossier **30** comprend, également, un vérin motorisé **37** reliant la traverse **36** aux pièces d'écartement postérieures **20** et permettant un réglage de l'inclinaison des montants **35** et donc du dossier.

Afin de permettre un passage de la structure articulée **12** de la position d'assise, telle qu'illustrée à la **fig. 1**, à la position de verticalisation ou debout, telle qu'illustrée à la **fig. 2**, les moyens de support et de manoeuvre **11** comprennent, tout d'abord, les deux ensembles latéraux **14** qui relient chacun un ensemble latéral **13** à des moyens **10** de support de l'assise au châssis. Chaque ensemble latéral **14** comprend un second quadrilatère déformable composé de deux bielles, dites respectivement inférieure **40** et supérieure **41**, bien qu'elles ne soient pas situées dans un même plan vertical. Chaque bielle inférieure **40** est alors liée, d'une part, au châssis **2** par l'intermédiaire d'un pivot **42** et, d'autre part, à la barre inférieure **19** par l'intermédiaire d'un pivot **43**. De la même manière, chaque bielle supérieure **41** est liée, d'une part, au châssis **2** par l'intermédiaire d'un pivot **44** et, d'autre part, à la barre supérieure **18** par l'intermédiaire d'un pivot **44**. Les moyens de support et de manoeuvre **11** comprennent un ensemble de manoeuvre **50,** interposé entre le châssis **2** et la structure **12** de support de l'assise. Ainsi, l'ensemble de manoeuvre **50** comprend un palonnier **51**, articulé sur une traverse **52** solidaire du châssis et liée, au niveau de l'une de ses extrémités, par un pivot **53** à une traverse **54** reliant les deux barres inférieures **19**. L'ensemble de manoeuvre **50** comprend, également, un vérin motorisé **55** articulé, d'une part, par un pivot **56** sur l'extrémité du palonnier **51** opposée au pivot **53** et, d'autre part, par un pivot **57** à un bras **58** solidaire de la traverse **54**. Ainsi, les pivots **52, 53, 57** et **56** forment un quadrilatère déformable par allongement ou raccourcissement du côté formé par le vérin motorisé **55**.

Le fauteuil **1** comprend, enfin, des accoudoirs **60**, fixés aux montants **35** et susceptibles de former un élément de maintien thoracique. Le fauteuil **1** comprend, également, des moyens de maintien bas **61**, formés par des genouillères ou coquilles **62** fixées au pièces d'écartement antérieur **21** et conformées pour emboîter les genoux ou le bas des cuisses, juste au-dessus des genoux, d'un utilisateur du fauteuil.

Lorsqu'un utilisateur assis dans le fauteuil **1** souhaite, à partir d'une position assise correspondant à la **fig. 1**, passer en position debout ou verticalisée, telle qu'illustrée à la **fig. 2**, il commande le fonctionnement du vérin électrique **55** qui, par son allongement, entraîne la verticalisation de la structure articulée **10**. A la fin de ce mouvement, le montant **27** des moyens de support **25** du repose-pieds **R** viennent en appui contre le châssis **2**. Selon une caractéristique essentielle de l'invention, le fauteuil **1** comprend des moyens **65** de réglage qui permettent de déterminer l'amplitude du mouvement du montant **27** pendant la course de verticalisation et donc l'angle α entre le montant **27** et la barre supérieure **18** dans la position de verticalisation de la structure articulée **10**. Les moyens de réglage **65** sont, selon l'exemple illustré, formés par une vis dont l'extension est réglable et sur laquelle le montant **27** vient en appui. Ainsi, par le réglage de la vis, il est possible de régler la valeur de l'angle α en position de verticalisation et donc l'amplitude de la rotation du montant **27** par rapport aux barres supérieures **18** lors de la verticalisation. Les moyens **65** permettent, selon leur réglage, d'obtenir une flexion plus ou moins importante des jambes de l'utilisateur en position verticalisée. Ce réglage de la flexion permet de déterminer la manière dont les jambes de l'utilisateur viennent en appui dans les coquilles **62**, ce qui permet, d'une part, de s'assurer de la stabilité de la position de l'utilisateur et, d'autre part, de donner un sentiment de confiance à l'utilisateur. Par ailleurs, il est possible, en agissant sur le vérin électrique **37**, de modifier l'inclinaison du dossier et donc du torse de l'utilisateur, ce qui permet d'améliorer le confort de ce dernier.

Il sera remarqué que, dans la forme de réalisation préférée illustrée, le fauteuil **1** comprend, en outre, des moyens de stabilisation **70** qui sont mobiles entre une position de rétraction, telle qu'illustré à la **fig. 1**, et une position d'extension, telle qu'illustré à la **fig. 2**, dans laquelle ils s'étendent à l'opposé du repose-pieds **R** et viennent en appui sur le sol **S**. Les moyens **70** sont commandés pour être en position de rétraction lorsque la structure articulée **10** est en position d'assise, tandis que, quand la structure articulée **10** est en position de verticalisation, les moyens **70** sont en position d'extension en appui sur le sol.

Bien entendu, diverses modifications peuvent être apportées à l'invention sans sortir du cadre des revendications.

## Revendications

1. Fauteuil verticalisateur pour handicapés et invalides, comprenant un châssis (**2**) supportant une structure articulée (**10**) comprenant une structure (12) de support d'une assise, une structure (**25**) de support d'un repose-pieds, une structure de support (**30**) d'un dossier et des moyens (**11**) de support et de manoeuvre de la structure articulée qui sont interposés entre la structure articulée (**10**) et le châssis (**2**) et qui sont adaptés pour déplacer la structure articulée (**10**) d'une position d'assise à une position de verticalisation reculée par rapport à la position d'assise et inversement, comprenant
des moyens (**65**) de réglage de l'angle (α) entre le repose-pieds et l'assise en position de verticalisation et de réglage de l'amplitude de la rotation relative entre la structure de support de l'assise et la structure de support du repose-pied lors de la verticalisation, et **caractérisé en ce que** les moyens de réglage (**65**) comprennent une butée réglable contre laquelle la structure de support (**25**) du repose-pieds vient en appui en position de verticalisation.

2. Fauteuil verticalisateur selon la revendication 1, **caractérisé en ce que** :
■ la structure de support (**12**) de l'assise, qui comprend au moins un premier quadrilatère déformable (**17**) composé de deux barres, respectivement supérieure (**18**) et inférieure (**19**), définissant les grands côtés (**G_{S}**, **G_{I}**) du quadrilatère, articulées, d'une part, vers leurs parties avant sur une pièce d'écartement antérieure (**21**) correspondant au petit côté antérieur (**Pₐ**) du quadrilatère et, d'autre part, vers leurs parties arrière par une pièce d'écartement postérieure (**20**), correspondant à un petit côté postérieur (**Pₚ**),
■ les moyens (**11**) de support et de manoeuvre de la structure articulée comprennent, d'une part, au moins un second quadrilatère déformable (**14**), composé de deux bielles, respectivement inférieure (**40**) et supérieure (**41**), la bielle supérieure (**41**) étant articulée à l'arrière sur le châssis (**2**) et à l'avant sur la barre supérieure (**18**) du premier quadrilatère et la bielle inférieure (**40**) étant articulée à l'arrière sur le châssis (**2**) et à l'avant sur la barre inférieure (**19**) du premier quadrilatère et, d'autre part, un vérin motorisé (**55**), interposé entre le châssis (**2**) et un élément (**51**) solidaire de la barre inférieure ou de la barre supérieure du premier quadrilatère,
■ la structure de support (**25**) du repose-pieds comprend au moins un montant (**27**) qui est lié à la pièce d'écartement antérieure (**21**) et qui vient, en position de verticalisation, en appui contre les moyens de réglage (**65**) formés par une butée solidaire du châssis (**2**),
■ et la structure de support (**30**) du dossier est articulée, à l'arrière, sur le premier quadrilatère (**17**), à l'opposé du repose-pieds, et comprend au moins un montant (**35**) supportant le dossier.

3. Fauteuil verticalisation selon la revendication 2, **caractérisé en ce que** :
■ les moyens de support (**12**) de l'assise comprennent deux ensembles latéraux comprenant chacun un premier quadrilatère déformable (**17**), composé de deux barres, respectivement supérieure (**18**) et inférieure (**19**), définissant les grands côtés (**G_{S}**, **G_{I}**) du quadrilatère, articulée, d'une part, vers leurs parties avant sur une pièce d'écartement antérieure (**21**) correspondant au petit côté antérieur (**Pₐ**) du quadrilatère et, d'autre part, vers leurs parties arrière par une pièce d'écartement postérieure (**20**), correspondant à un petit côté postérieur (**Pₚ**),
■ et les moyens (**11**) de support et de manoeuvre de la structure articulée (**10**) comprennent deux ensembles latéraux (**14**) comprenant chacun un second quadrilatère déformable composé de deux bielles, respectivement inférieure (**40**) et supérieure (**41**), la bielle supérieure (**41**) étant articulée à l'arrière sur le châssis et à l'avant sur la barre supérieure (**18**) du premier quadrilatère de l'ensemble latéral correspondant de la structure de support de l'assise, et la bielle inférieure (**40**) étant articulée à l'arrière sur le châssis (**2**) et à l'avant sur la barre inférieure (**19**) du premier quadrilatère.

4. Fauteuil verticalisateur selon la revendication 2 ou 3, **caractérisé en ce que** le montant (**27**) de la structure de support du repose-pieds est lié, de manière rigide, à la ou aux pièces d'écartement antérieures (**21**).

5. Fauteuil verticalisateur selon l'une des revendications 1 à 4, **caractérisé en ce qu'**il comprend des moyens de stabilisation (**70**) qui sont mobiles entre une position de rétraction et une position d'extension dans laquelle ils s'étendent à l'opposé du repose-pieds et viennent en appui sur le sol et qui sont commandés pour être, d'une part, en position d'extension, lorsque la structure articulée est en position de verticalisation et, d'autre part, en position de rétraction lorsque la structure articulée est en position d'assise.

6. Fauteuil verticalisateur selon l'une des revendications 1 à 5, **caractérisé en ce que** la structure de support (**30**) du dossier comprend un vérin motorisé (**37**) qui est articulé sur la structure de support de l'assise (**12**) et qui permet un réglage de l'inclinaison du dossier.

## Claims

1. A standing wheelchair for handicapped and invalid people, that includes a chassis (2) supporting an articulated structure (10) which itself includes a seat support structure (12), a footrest support structure (25), a backrest support structure (30), and resources (11) to support and manoeuvre the articulated structure which are located between the articulated structure (10) and the chassis (2) and which are designed to move the articulated structure (10) from a sitting position to a standing position that is set back in relation to the sitting position, and vice versa, including resources (65) for adjusting the angle (a) between the footrest and the seat in the standing position, and for adjusting the amplitude of the relative rotation between the seat support structure and the footrest support structure when standing and **characterised in that** the adjustment resources adjustment resources (65) include an adjustable end-stop against which the support structure (25) of the footrest bears in the standing position.

2. A standing wheelchair according to claim 1, **characterised in that**:
- the support structure (12) of the seat, which includes at least one first deformable four-bar linkage (17) composed of two bars, known respectively as the upper (18) and lower (19) bars, forming the long sides (G_{S}, G_{I}) of the four-bar assembly, which are articulated firstly toward their front parts on a front distance piece (21) corresponding to the front short side (Pₐ) of the four-bar assembly and, secondly, toward their rear parts by a rear distance piece (20), corresponding to a rear short side (Pp),
- the support and of manoeuvring resources (11) of the articulated structure include, firstly, at least one second deformable four-bar assembly (14), composed of two connecting rods, known respectively as the lower (40) and upper (41) rods, with the upper connecting rod (41) being articulated toward the rear on the chassis (2) and toward the front on the upper bar (18) of the first four-bar assembly, and with the lower connecting rod (40) being articulated toward the rear on the chassis (2) and toward the front on the lower bar (19) of the first four-bar assembly and, secondly, a motor-driven actuator (55), located between the chassis (2) and an element (51) attached to the lower bar or the upper bar of the first four-bar assembly,
- the support structure (25) of the footrest includes at least one upright (27) which is connected to the front distance piece (21) and which, in the standing position, bears against the adjustment resources (65) formed by an end-stop attached to the chassis (2),
- the backrest support structure (30) is articulated, toward the rear, on the first four-bar assembly (17), opposite to the footrest, and includes at least one upright (35) supporting the backrest.

3. A standing wheelchair according to claim 2, **characterised in that**:
- the seat support resources (12) include two lateral assemblies that each have a first deformable four-bar linkage (17), composed of two bars, known respectively as the upper (18) and lower (19) bars, forming the long sides (G_{S}, G_{I}) of the four-bar assembly, and which are articulated, firstly, toward their front parts on a front distance piece (21) corresponding to the front short side (Pₐ) of the four-bar assembly and, secondly, toward their rear parts by a rear distance piece (20), corresponding to a rear short side (Pp),
- and where the support and manoeuvring resources (11) of the articulated structure (10) include two lateral assemblies (14) that each has a second deformable four-bar assembly composed of two connecting rods, known respectively as the lower (40) and upper (41) rods, with the upper connecting rod (41) being articulated toward the rear on the chassis and toward the front on the upper bar (18) of the first four-bar assembly of the corresponding lateral assembly of the seat support structure, and the lower connecting rod (40) being articulated toward the rear on the chassis (2) and toward the front on the lower bar (19) of the first four-bar assembly.

4. A standing wheelchair according to claim 2 or 3, **characterised in that** the upright (27) of the footrest support structure is linked in a rigid manner to the front distance piece or pieces (21).

5. A standing wheelchair according to one of claims 1 to 4, **characterised in that** it includes stabilisation resources (70) which are mobile between a retracted position and a deployed position in which they are extended opposite to the footrest and come into contact with the ground, and which are controlled to be, firstly, in the deployed position, when the articulated structure is in the standing position and, secondly, in the retracted position when the articulated structure is in the sitting position.

6. A standing wheelchair according to one of claims 1 to 5, **characterised in that** the backrest support structure (30) includes a motor-driven actuator (37) which is articulated on the seat support structure (12) and which is used to adjust the slope of the back support.

## Patentansprüche

1. Aufrichtstuhl für Behinderte und Invaliden, umfassend ein Gestell (2), das eine Gelenkstruktur (10) trägt, welche eine Struktur (12) zum Tragen einer Sitzfläche, eine Struktur (25) zum Tragen einer Fußstütze, eine Struktur zum Tragen (30) einer Rückenlehne umfaßt, sowie Mittel (11) zum Tragen und Betätigen der Gelenkstruktur, die zwischen der Gelenkstruktur (10) und dem Gestell (2) angeordnet sind und die dazu ausgelegt sind, die Gelenkstruktur (10) von einer Sitzposition in eine gegenüber der Sitzposition zurückliegende Aufrichtposition sowie umgekehrt zu bewegen, umfassend Mittel (65) zum Einstellen des Winkels (a) zwischen der Fußstütze und der Sitzfläche in der Aufrichtposition und zum Einstellen des Ausmaßes der Relativdrehung zwischen der Tragstruktur der Sitzfläche und der Tragstruktur der Fußstütze beim Aufrichten, und
**dadurch gekennzeichnet, daß** die Einstellmittel (65) einen einstellbaren Anschlag umfassen, an dem die Tragstruktur (25) der Fußstütze in der Aufrichtposition in Anlage gelangt.

2. Aufrichtstuhl nach Anspruch 1, **dadurch gekennzeichnet, daß**:
- die Tragstruktur (12) der Sitzfläche wenigstens ein erstes verformbares Viereck (17) umfaßt, das aus zwei die Längsseiten (G_{S}, G_{I}) des Vierecks definierenden Stäben, einem oberen (18) bzw, einem unteren (19) besteht, die einerseits, in Richtung ihrer vorderen Teile, an einem vorderen Abstandsteil (21), das der vorderen Schmalseite (Pₐ) des Vierecks entspricht, und andererseits, in Richtung ihrer hinteren Teile, durch ein hinteres Abstandsteil (20), das einer hinteren Schmalseite (P_{P}) entspricht, angelenkt sind,
- die Mittel (11) zum Tragen und Betätigen der Gelenkstruktur einerseits wenigstens ein zweites verformbares Viereck (14), welches aus zwei Stangen, einer unteren (40) bzw. einer oberen (41) besteht, wobei die obere Stange (41) hinten an dem Gestell (2) und vorne an dem oberen Stab (18) des ersten Vierecks angelenkt ist, und wobei die untere Stange (40) hinten an dem Gestell (2) und vorne an dem unteren Stab (19) des ersten Vierecks angelenkt ist, sowie andererseits einen motorisierten Zylinder (55) umfassen, der zwischen dem Gestell (2) und einem Element (51), das mit dem unteren Stab oder dem oberen Stab des ersten Vierecks fest verbunden ist, eingefügt ist,
- die Tragstruktur (25) der Fußstütze wenigstens einen Holm (27) umfaßt, der mit dem vorderen Abstandsteil (21) verbunden ist und der in der Aufrichtposition an den Einstellmitteln (65), die von einem mit dem Gestell (2) fest verbundenen Anschlag gebildet sind, in Anlage gelangt, und
- die Tragstruktur (30) der Rückenlehne hinten an dem ersten Viereck (17), von der Fußstütze abgewandt, angelenkt ist und wenigstens einen die Rückenlehne tragenden Holm (35) umfaßt.

3. Aufrichtstuhl nach Anspruch 2, **dadurch gekennzeichnet, daß**:
- die Tragmittel (12) der Sitzfläche zwei Seitenanordnungen umfassen, die jeweils ein erstes verformbares Viereck (17) umfassen, das aus zwei die Längsseiten (G_{S}, G_{I}) des Vierecks definierenden Stäben, einem oberen (18) bzw. einem unteren (19) besteht, die einerseits, in Richtung ihrer vorderen Teile, an einem vorderen Abstandsteil (21), das der vorderen Schmalseite (Pₐ) des Vierecks entspricht, und andererseits, in Richtung ihrer hinteren Teile, durch ein hinteres Abstandsteil (20), das einer hinteren Schmalseite (Pp) entspricht, angelenkt sind, und
- die Mittel (11) zum Tragen und Betätigen der Gelenkstruktur (10) zwei Seitenanordnungen (14) umfassen, die jeweils ein zweites verformbares Viereck umfassen, das aus zwei Stangen, einer unteren (40) bzw. einer oberen (41) besteht, wobei die obere Stange (41) hinten an dem Gestell und vorne an dem oberen Stab (18) des ersten Vierecks der entsprechenden Seitenanordnung der Tragstruktur der Sitzfläche angelenkt ist, und wobei die untere Stange (40) hinten an dem Gestell (2) und vorne an dem unteren Stab (19) des ersten Vierecks angelenkt ist.

4. Aufrichtstuhl nach Anspruch 2 oder 3, **dadurch gekennzeichnet, daß** der Holm (27) der Tragstruktur der Fußstütze mit dem oder den vorderen Abstandsteil(en) (21) starr verbunden ist.

5. Aufrichtstuhl nach einem der Ansprüche 1 bis 4, **dadurch gekennzeichnet, daß** er Stabilisierungsmittel (70) umfaßt, die zwischen einer Einfahrposition und einer Ausfahrposition, in der sie von der Fußstütze weg verlaufen und an dem Boden in Anlage gelangen, beweglich sind und die betätigt werden, um einerseits in der Ausfahrposition zu sein, wenn die Gelenkstruktur sich in der Aufrichtposition befindet, und um andererseits in der Einfahrposition zu sein, wenn die Gelenkstruktur sich in der Sitzposition befindet.

6. Aufrichtstuhl nach einem der Ansprüche 1 bis 5, **dadurch gekennzeichnet, daß** die Tragstruktur (30) der Rückenlehne einen motorisierten Zylinder (37) umfaßt, der an der Tragstruktur der Sitzfläche (12) angelenkt ist und der ein Einstellen der Neigung der Rückenlehne ermöglicht.
